# EUROPÄISCHE PATENTSCHRIFT

(11) **EP 4 410 628 B1**
(45) Veröffentlichungstag und Bekanntmachung des Hinweises auf die Patenterteilung: **01.07.2026**
(21) Anmeldenummer: 23155123.5
(22) Anmeldetag: 06.02.2023
(51) Int. Cl.: B61B 1/02, B61B 12/06

(54) **SEILBAHNANLAGE MIT EINER AUTOMATISCHEN PASSAGIERERFASSUNG**
AERIAL CABLEWAY WITH AUTOMATIC PASSENGER SENSING
INSTALLATION DE TÉLÉPHÉRIQUE DOTÉE D'UNE DÉTECTION AUTOMATIQUE DE PASSAGERS

(43) Veröffentlichungstag der Anmeldung: 07.08.2024
(73) Patentinhaber: Mantis Ropeway Technologies AG, 6343 Rotkreuz (CH)
(72) Erfinder: DÜR, Gerd, 6922 Wolfurt (AT); STEGEMANN, Tobias, 8057 Zürich (CH)
(74) Vertreter: Detken, Andreas

(56) Entgegenhaltungen:
- EP-A2- 2 062 798
- WO-A1-2012/172198
- WO-A1-2021/011157
- DE-A1- 2 558 695
- FR-A1- 2 999 513
- JP-A- H0 899 631
- JP-B2- 2 938 236
- US-A1- 2017 166 227
- US-B2- 10 392 030
- US-B2- 10 414 418

## Beschreibung

### TECHNISCHES GEBIET

Die vorliegende Erfindung betrifft eine Seilbahnanlage für Passagiere mit einer Einstiegsstation und einer Ausstiegsstation für die Passagiere, mit einer Vielzahl von Fahrzeugen, die für die Bewegung zwischen der Einstiegsstation und der Ausstiegsstation auf einem Zugseil montiert sind, wobei die Fahrzeuge so angeordnet sind, dass sie sich entlang einer Schleife bewegen, die durch die Einstiegsstation und die Ausstiegsstation verläuft, wobei jedes Fahrzeug einen Sitzbereich für mindestens einen Passagier umfasst, und mit elektronischen Passagiererfassungsmitteln.

### STAND DER TECHNIK

Seilbahnanlagen unterliegen Sicherheitsbestimmungen, die eine Überwachung des Ein-bzw. Ausstiegs von Fahrgästen an Berg- und Talstation überwachen und ggf. bei Problemen eingreifen. Dafür stehen an der Bergstation und der Talstation jeweils Stationsbedienstete zur Verfügung. Diese Stationsbediensteten überwachen im Regelbetrieb die Funktion der Seilbahnanlage und den Ein- und Ausstieg. Bei Problemen eines Fahrgastes, wie dem Misslingen des Schliessens oder des Öffnens eines Sicherheitsbügels, dem Sturz eines Skifahrers im Einstiegs- oder Ausstiegsbereich, oder dem Zutritt einer Person von ausserhalb der vorgesehenen Zutrittspunkten steht dem Stationsbediensteten ein Nothaltschalter der Seilbahnanlage zur Verfügung, um vor einer Wiederinbetriebsetzung das bestehende Problem zu beheben.

Aus der WO 2012/172198 A1 ist eine solche Seilbahnanlage bekannt, bei der elektronische Passagiererfassungsmittel die Anwesenheit eines auf dem Sitzbereich sitzenden Passagiers und die Position des Sicherheitsbügels erkennt, wobei für diese Erkennung die elektronischen Erfassungsmittel ein Bildaufnahmegerät, um ein Bild zu erzeugen, das für die Konfiguration eines Fahrzeugs repräsentativ ist, das durch das Sichtfeld des Bildaufnahmegeräts fährt, und ferner eine Analyseeinheit für das erfasste Bild umfassen, um die Anwesenheit eines in dem Fahrzeug sitzenden Passagiers und die Position des Sicherheitsbügels zu bestimmen.

Aus der WO 2021/011157 A1 ist ein System für den verbesserten Betrieb von Skiliften bekannt. Es umfasst mindestens einen Speicher; und mindestens einen Prozessor, der mit dem mindestens einen Speicher gekoppelt ist, wobei in dem mindestens einen Speicher computerausführbare Befehle gespeichert sind, die, wenn sie ausgeführt werden, den mindestens einen Prozessor veranlassen : Aufnehmen eines digitalen Video von einem oder mehreren Ein- und Ausstiegsvorgängen eines Skilifts; Erzeugen von digitalen Bildern aus diesem Video, automatisches Erkennen, während der Skilift in Betrieb ist, einer potentiellen Problemsituation in einem oder mehreren der Einsteige- und Aussteigebereiche des Skilifts auf der Grundlage der mehreren digitalen Bilder; und Einleiten einer Aktion, während der Skilift in Betrieb ist, um die potentielle Problemsituation in dem einen oder mehreren der Ein- und Ausstiegsbereiche des Skilifts anzugehen, während die potentielle Problemsituation noch besteht.

Die EP 2 062 798 A2 zeigt eine Seilbahnanlage, bei der eine Einrichtung vorgesehen ist, durch welche dann ein Steuersignal ausgelöst wird, sobald sich ein einfahrender Sessel vor der Station in einer solchen Entfernung befindet, dass dessen Sicherungsbügel von der Schließstellung in die Offenstellung bewegt werden soll, wobei der Sessel mit mindestens einer optischen und bzw. oder akustischen Anzeigeeinrichtung und mit einem Empfänger ausgebildet, durch welchen beim Eintreffen eines Steuersignals eine optische und bzw. akustische Anzeigeeinrichtung auslösbar ist und bzw. oder dass durch das Steuersignal der Sicherungsbügel für dessen Verschwenkung in die Offenstellung freigegeben wird.

### DARSTELLUNG DER ERFINDUNG

Ausgehend von diesem Stand der Technik ist es eine Aufgabe der vorliegenden Erfindung eine Verbesserung der Überwachung einer Seilbahnanlage anzugeben. Insbesondere ist es Aufgabe der vorliegenden Erfindung, eine in weiten Teilen autonome Seilbahnanlage anzugeben. Mit anderen Worten, es ist das Ziel, dass der Regelbetrieb, also der Betrieb ohne Anwesenheit eines Bediensteten möglich ist. Bei der Notwendigkeit eines Eingriffs in die Betriebsabläufe wie einem Verlangsamen der Bahn oder gar dem Stoppen der Seilbahnanlage aus Sicherheitsgründen, stellt dies die Kontrolleinheit der Seilbahnanlage sicher. Nur für das wieder Inbetriebnehmen muss ein Bediensteter, z.B. an der Gegenstation die von der Kontrolleinheit gelieferten Bilder sichten und sicherstellen, dass die Anlage ohne Gefahr wieder gestartet werden kann.

Diese Aufgabe wird für eine Seilbahnanlage mit dem Anspruch 1 mit einer Überwachung einer Ausstiegsstation oder mit dem Anspruch 10 mit einer Überwachung einer Einstiegsstation gelöst. Natürlich können auch Ausstiegsstation und Einstiegsstation an der Talstation und/oder an der Bergstation entsprechend überwacht werden. Darüber hinaus kann eine Seilbahnanlage mit einer Ausstiegsstation auch eine Mittelstation sein und dasselbe gilt für eine Seilbahnanlage mit einer Einstiegsstation, die ebenfalls an einer Mittelstation realisiert sein kann. Eine Mittelstation ist eine Station zwischen Talstation und Bergstation, in der ein Einsteigen und/oder Aussteigen möglich ist.

Die Gefahrenerkennungsauswerteeinheit kann so konfiguriert sein, dass sie durch Auswertung von aufeinanderfolgenden Bilddaten der Kameras einen Sturz einer in den Bilddaten detektierten Person in dem vorbestimmten Ausstiegsbereich feststellen kann ist, auf Grund dessen das Notverlangsamungs oder Nothalt-Signal erzeugbar ist.

Die Gefahrenerkennungsauswerteeinheit kann auch so konfiguriert sein, dass durch Auswertung von aufeinanderfolgenden Bilddaten der Kameras die Bewegung einer Person in Richtung des Fahrweges der Fahrzeuge feststellbar ist, auf Grund dessen das Notverlangsamungs- oder Nothalt-Signal erzeugbar ist.

Vorteilhafterweise ist der Umfangsrand des Ausstiegsbereichs vollständig geschlossen durch die weiteren Elemente aus der Gruppe von einer oder mehreren physischen Zugangssperren, insbesondere Zäunen, einem virtuellen Passagierausgangsgitter, und einem virtuellen Ausfahrtsfahrzeuggitter, wobei diese weiteren Elemente mit der Gefahrenerkennungsauswerteeinheit verbunden sind, um bei Feststellen des Zutritts eines Nicht-Passagiers in den Ausstiegsbereich das besagte Notverlangsamungs- oder Nothalt-Signal auszulösen. Die physischen Zugangssperren können auch Stationswände sein. Sind es Zäune oder zwischen Pfählen angeordnete Ketten, dann können diese mit Sensoren versehen sein, die bei z.B. landenden Vögeln nicht auslösen, wohl aber, wenn eine Person sich auf diesen Elementen abstützt und diese überwindet. Sie können aber auch passiv einfach den Ausstiegsbereich abriegeln.

Die virtuellen Passagierausgangsgitter und virtuellen Ausfahrtsfahrzeuggitter sind in der Regel Lichtschranken, die mit sichtbarem oder IR-Licht arbeiten und auf hindurchtretende Personen oder in diese Schranken ragende oder eingebrachte Gegenstände reagieren. Durch virtuelle Gitter in zwei in Bezug auf eine Horizontale nebeneinander angeordneten Sensorreihen, die dann zwei parallele Ebenen dazwischen abdecken, ist auch die Bewegungsrichtung eines Gegenstandes oder einer Person durch die Gefahrenerkennungsauswerteeinheit feststellbar und kann in die Auswertung einfliessen. Die virtuellen Fahrzeuggitter sind üblicherweise bei Durchfahrt eines Fahrzeuges ausgestellt oder das dann typische Signal wird als Fahrzeugdurchfahrtsignal erkannt und nicht berücksichtigt.

Statt einem Nothaltsignal kann ein Notverlangsamungssignal dann ausgelöst werden, wenn die erkannte Person beispielsweise in einer Bewegung auf den Fahrzeugweg zu wieder umkehrt und den überwachten Bereich verlässt, was durch Auswertung der Bilddaten und Vergleich mit den Sensordaten festgestellt werden kann.

Dem virtuellen Einfahrtsfahrzeuggitter und dem virtuellen Ausfahrtsfahrzeuggitter, also die Durchfahrtsbegrenzungslinien der Fahrzeuge, können seitliche Fahrzeugbegrenzungsgatter zugeordnet sein, wobei diese seitlichen Fahrzeugbegrenzungsgatter mit der Gefahrenerkennungsauswerteeinheit verbunden sind, um bei Feststellen des Zutritts eines Nicht-Passagiers in den Ausstiegsbereich bei Auslösen durch Berührung oder Verschwenkbewegung der Gatter das besagte Notverlangsamungs oder Nothalt-Signal auszulösen.

Angrenzend an den Ausstiegsbereich entgegen der Fahrzeugbewegungsrichtung jenseits einer Ausstiegkante kann ein Vor-Ausstiegsbereich vorgesehen sein, der über einen gegenüber dem Ausstiegsbereich tiefer liegende und mit einer oder mehreren möglichst zusammenhängenden Druckplatten versehene Fläche verfügt, die mit einer geneigten Gleitfläche mit der Ausstiegkante verbunden ist, wobei die Druckplatten mit der Gefahrenerkennungsauswerteeinheit verbunden sind, um bei Feststellen des Aufenthalts eines Passagiers oder Nicht-Passagiers auf der Druckplatte, ggf. verzögert erst bei Einfahrt eines weiteren Fahrzeugs, das besagte Notverlangsamungs- oder Nothalt-Signal auszulösen. Dieser Vor-Ausstiegsbereich kann dann hilfreich sein, wenn Passagiere bei Sesselanlagen den Bügel öffnen und dann vor dem eigentlichen Ausstiegsbereich durch Fehler oder Unachtsamkeit vorzeitig ihre Sitzfläche verlassen, was immer einem kleinen Sturz entspricht. Die Druckplatten sind vorgesehen, um diesen Fall zu erfassen, wobei die Gleitfläche zum eigentlichen Ausstiegsbereich sicherstellt, dass diese gestürzten Personen nicht erfolgreich versuchen, in den Ausstiegsbereich hinaufzusteigen, da dann die Gefahr einer Kollision mit dem nächsten einfahrenden Sessel besteht.

Dazu kann vorteilhafterweise die mit Druckplatten versehene Fläche quer zur Fahrtrichtung zu einer seitlichen Ausgangsfläche nach unten geneigt sein, um auf den Druckplatten befindlichen Personen einen der Schwerkraft folgenden Ausgangsweg aus dem Vor-Ausstiegsbereich zu ermöglichen. Dann kann ggf. sogar ausser einer Verlangsamung auf einen Nothalt verzichtet werden. In diesem Fall wird nach Feststellung des Verlassens des Gefahrenbereichs, i.e. des Vor-Ausstiegsbereichs vor Durchfahrt des nächsten Sessels, dieser Zustand von den Kameras und den Druckplatten festgestellt und dann wieder der Normalbetrieb angefahren, ohne das Bedienstetenanzeigegerät bezüglich des vermiedenen Notfalls zu informieren. Es ist aber sinnvoll, in diesem Fall, zumindest das Auftreten des Zwischenfalls zu dokumentieren.

Das Bedienstetenanzeigegerät kann ein Smartphone eines Bediensteten mit einer Steuerungs-App für die Seilbahnanlage sein, welches also neben Bildschirm und Gegensprechanlage auch Steuerkommandos abgeben kann; oder es kann sich um einen Bildschirm und Gegensprechanlage in einem Dienstraum der Seilbahnanlage mit Steuerelementen für die Seilbahnanlage handeln. Es können auch mehrere Smartphones und/oder Diensträume alarmiert werden.

Gemäss einer anderen Ausführungsform nach Anspruch 10 wird eine Seilbahnanlage für Passagiere mit demselben Oberbegriff angegeben, wobei eine oder mehrere Kameras, mit denen durch Auswertung von deren aufeinanderfolgenden Bilddaten die Präsenz eines Passagiers in einem vorbestimmten Direkt-Einstiegsbereich (anstelle eines Ausstiegsbereichs) feststellbar ist, ein virtuelles Einfahrtsfahrzeuggitter, welches quer zur Einfahrtsbewegung eines Fahrzeugs an einer Einstiegskante des Direkt-Einstiegsbereichs vorgesehen ist, und eine Gefahrenerkennungsauswerteeinheit vorgesehen sind, welches mit der oder den Kameras zum Erhalt von Bilddaten und dem virtuellen Einfahrtsfahrzeuggitter verbunden ist und konfiguriert ist, um die Präsenz eines Passagiers im Direkt-Einstiegsbereich festzustellen und bei einer solchen Präsenz, wenn das Fahrzeug des einsteigenen Passagiers den Direkt-Einstiegsbereich verlassen und ein weiteres Fahrzeug in den Einstiegsbereich einfährt oder sich in einem vorbestimmten Abstand von einer solchen Einfahrt befindet, ein Notverlangsamungs oder Nothalt-Signal erzeugt und an die Motorsteuerung der Seilbahnanlage für die Umsetzung des besagten Signals für die Bewegung der Fahrzeuge übermittelt, und zudem Bildsignale der Kameras über einen Signalübertrager an ein Bedienstetenanzeigegerät zu übertragen.

Bei allen Seilbahnanlage nach der vorliegenden Beschreibung kann die Einstiegsstation eine Talstation sein und die Ausstiegsstation ist eine Mittelstation oder eine Bergstation. Die Einstiegsstation kann auch alternativ eine Bergstation sein und die Ausstiegsstation ist eine Mittelstation oder eine Talstation. Schliesslich kann die Einstiegsstation eine Mittelstation und die Ausstiegsstation entweder eine Talstation oder eine Bergstation sein. Seilbahnanlagen nach der einen oder der anderen Ausführungsform haben Fahrzeuge, bei denen es sich um Sessel, Sessel mit Sitzbügelverriegelung und weiter Sessel mit Sitzbügelverriegelung und mit Hauben handelt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: zeigt eine schematische dargestellte Ausstiegsstation einer Seilbahnanlage;
- Fig. 2: zeigt einen schematisch dargestellten Querschnitt von zwei Ausstiegsbereichen einer Ausstiegsstation nach Fig. 1;
- Fig. 3: zeigt eine Draufsicht von Fig. 2; und
- Fig. 4: ein Blockschaltbild einer Kontrolleinrichtung einer Seilbahnanlage.

### BESCHREIBUNG BEVORZUGTER AUSFÜHRUNGSFORMEN

Die Fig. 1 zeigt eine schematisch perspektivisch dargestellte Ausstiegsstation 2 einer Seilbahnanlage eines Sesselliftes mit Fahrzeugen 3. Dabei ist die Zeichnung fähig, mehrere Ausführungsbeispiele zugleich zu zeigen. Dies können Seilbahnanlagen mit oder ohne einer Schliessbügelverriegelung sein, wobei optional Hauben 6 vorgesehen sein können. In anderen Alternativen können es Seillbahnanlagen mit in den Stationen ausgekuppelten Fahrzeugen 3 als auch Seillbahnanlagen mit fest an den Förderseilen angebrachten Fahrzeugen sein.

Bei einer Seilbahnanlage ohne Schliessbügelverriegelung werden ein erster Ausstiegsbereich 11 und ein zweiter Ausstiegsbereich 12 überwacht. Dabei weist der Name erster Ausstiegsbereich 11 auf die Möglichkeit eines Ausstiegs durch einen Fahrgast hin, welche aber nicht gewünscht ist und einen möglichen Notfall darstellt. Der erste Ausstiegsbereich 11 befindet sich räumlich in Fahrzeugbewegungsrichtung nach dem Bereich 13 des Auskuppelns eines Fahrzeugs 3 vom Förderseil ab der Linie 14 bis zur Ausstiegkante 15, d.h. dem Beginn des Bereichs, in dem die Passagiere aufstehen und die Seilbahnanlage verlassen sollen. Dies entspricht dem Bereich der Einfahrt und dem Abbremsen des Fahrzeugs 3 auf die Ausstiegsgeschwindigkeit bei entkuppelbaren Fahrzeugen. Bei festgekuppelten Fahrzeugen entspricht die Fahrgeschwindigkeit auch der Ausstiegsgeschwindigkeit.

Der zweite Ausstiegsbereich 12 wird durch den Bereich ab der Ausstiegkante 15 definiert, in dem sich das ggf. abgebremste Fahrzeug mit konstanter Ausstiegsgeschwindigkeit bewegt und dann meistens in einem Viertelkreis aus diesem zweiten Ausstiegsbereich 12 bewegt wird, wie in Fig. 1 dargestellt. Allerdings funktioniert die Erfindung ebenso bei Sesselliften mit geradem Ausstieg als auch mit jedem anderen von 90-Grad abweichenden Ausstieg. Der überwachte Ausgang ist dann nur anders angeordnet.

Bei Anlagen mit einer Schliessbügelvorrichtung und ansonsten ggf. gelockerten Sicherheitsanforderungen kann auf die Überwachung des ersten Ausstiegsbereichs 11 im Hinblick auf aussteigende Fahrgäste 3 verzichtet werden, da diese sich erst nach Lösen der Verriegelung des Bügels aus dem Sitzbereich 5 entfernen können. Es gibt vorteilhafterweise trotzdem eine Überwachung des ersten Ausstiegsbereichs 11; dieser Ausstiegsbereichs 11 ist dann wesentlich kürzer in Fahrtrichtung des Fahrzeugs 2, nämlich nur zwischen Lösen der Schliessbügel an der Schliessbügelverriegelungskante 14 und der Ausstiegskante 15. Vorteilhafterweise besteht aber auch da eine mit Druckplatten 31 besetzte Fläche bei Anlagen ohne Schliessbügelverriegelung.

Die später erwähnte Raumüberwachung auf in den Sicherheitsbereich der ersten oder zweiten Ausstiegsbereiche 11, 12 von aussen eintretende Personen durch physische Zugangssperren 34 wie einen umlaufenden Zaun ist dagegen weiterhin notwendig. Die Zugangssperren 34 verfügen über Sensoren, die bei Berührung von den Zugangssperren, insbesondere bei einem Überwinden der Sperre, ein entsprechendes Auslösesignal die Auswerteeinheit abgeben. Dabei kann ein Gewichtsabhängiger Sensor vorgesehen sein, um keine Fehlauslösung durch Kleintiere, Vögel oder einfach Schnee zu liefern. Statt eines Gewichtsabhängigen Sensors kann ein Auslösesignal auch mit entsprechenden Bildern der Kamera 30 abgeglichen werden, um die tatsächliche Präsenz eines die Sperre überwindenden Grosstieres oder eines Menschen festzustellen. Dazu liegen seitliche Fahrzeugbegrenzungsgatter 36 und 136 an der Einfahrt und an der Ausfahrt der Fahrzeuge 3 vor, die bündig mit dem einfahrenden Fahrzeug 3 abschliessen und bei Berührung einen Nothalt auslösen. Statt bereits bei einer Berührung kann auch eine Auslenkung der Flaggenförmigen Gatter um einen vorbestimmten Winkel um eine vertikale Achse ein solches Signal an die Kontrolleinheit abgeben. Diese Gatter 36 und 136 ergänzen den Zaun 34, der um den ersten und den zweiten Aussteigebereich 11, respektive 12 herumgeht.

Zusätzlich zu den Fahrzeugbegrenzungsgattern 36 und 136 können weitere Sicherheitsmerkmale als eine Rampenbegrenzung vorliegen. Eine Rampenbegrenzung ist ein vertikales virtuelles Gatter 32 und 132 zwischen den beiden gegenüberliegenden Fahrzeugbegrenzungsgattern 36 bzw. 136 im Einfahrts- bzw. Ausfahrtsbereich des Fahrzeugs. In der Fig. 1 ist es nur unterhalb der Durchfahrtshöhe des Fahrzeugs 3, insbesondere eines Sessels, angeordnet. Es kann aber auch (wie in der Fig. 2 gezeigt) über eine grössere Höhe vorgesehen sein und dann bei Durchfahrt eines Fahrzeugs ausser Funktion gesetzt sein. Wesentlich ist das Auslösen dieser virtuellen Gatter dann, wenn eine Person dort in beliebiger Richtung hindurchtritt, also quer zum Fahrweg des ein- oder auslaufenden Fahrzeugs.

Wesentlich ist dann das hier als strichlinierte virtuelle Barriere einzeichnete virtuelles Ausgangsgitter 33, welches zwischen seitlichen physischen Zugangssperren 34 angeordnet ist. Diese erlaubt ein Verlassen des zweiten Ausstiegsbereich 12 aber meldet der Kontrolleinheit der Anlage ein Eintreten in diesen Bereich von aussen. Dies kann direkt durch Abgleich von Aufnahmen einer Videoüberwachung dieses zweiten Ausstiegsbereichs 12 durch eine Kamera 30 mit den Signalen dieses virtuellen Ausgangsgitters 33 geschehen, indem die Bewegungsrichtung einer im zweiten Ausstiegsbereich 12 befindlichen Person und das Verlassen des videoüberwachten Bereichs festgestellt wird, oder durch in der Querrichtung angeordnete Abfolge von zwei oder mehr Lichtschranken, mit denen die Bewegungsrichtung feststellbar ist. Natürlich verlassen bei einem Mehrsessellift mehrere Personen über einen längeren Zeitraum den zweiten Ausstiegsbereich 12; dann kann eine Videoüberwachung mit Personenerkennung eine gleichzeitig zusätzlich in diesen Bereich eintretende Person feststellen. Obwohl das seitliche Fahrzeugbegrenzungsgatter 136 in einem räumlichen Abstand zum physischen Zaun 34 dargestellt ist, kann das Fahrzeugbegrenzungsgatter 136 auf einem beweglichen Pylon befestigt sein, der mit einer Absperrkette mit einem Zaun oder der Wand der Ausstiegsstation 2 verbunden ist.

Die Fig. 2 zeigt einen schematischen Querschnitt durch das Höhenprofil des ersten Ausstiegsbereichs 11 und teilweise den zweiten Ausstiegsbereich 12. Dieser erste Ausstiegsbereich 11 grenzt an eine im freien Bereich der Streckenführung liegende Anfahrtsstrecke 13, und beginnt mit einer Annäherungszone ab Entriegelung des Sicherheitsbügels an der Sicherheitsbügelentriegelunskante 14, die nach der Ausstiegskante 15 von dem zweiten Ausstiegsbereich 12 gefolgt wird. Ab dem Beginn der Annäherungszone besteht eine im Wesentlichen horizontale oder höchstens eine kleine Neigung in Bewegungsrichtung des Fahrzeugs 3 aufweisende Fläche auf, die vorteilhafterweise von einer drucksensiblen Matte 31 als Sensorfläche belegt ist. Dieser Beginn der Annäherungszone liegt in der Regel tiefer als die Ausstiegszone im zweiten Ausstiegsbereich 12. Daher ist diese Ausstiegszone mit der horizontalen Fläche der Annäherungszone durch eine ansteigende Zone verbunden, die eine Gleitfläche 35 darstellt oder mit einer Gleit- oder Rutschplatte zu solch einer Gleitfläche ausgestaltet ist, wie sich durch die ungefähr direkt darüber angeordnete Fig. 2 ergibt..

Mit dem Bezugszeichen 14 ist die longitudinale Position der Entriegelungsfreigabe bezeichnet. Die Gleitfläche 35 hat beispielsweise eine maximale Neigung von 30 Prozent. An ihrem Übergang zum zweiten Ausgangsbereich befindet sich dann die virtuelle Rampenbegrenzung 32 und seitliche Fahrzeugbegrenzungen 36 der Einfahrt in diesen Bereich 12. Ein ab der Entriegelungsfreigabe 14 aus seinem Sitzbereich 5 fallender Passagier landet auf einer oder mehreren der Druckplatten 31 und löst damit mindestens einen Sensor aus, dessen Signal an die Überwachungsanlage übermittelt wird und wonach dann ein entsprechendes, diesen Bereich anzeigendes Bild einem Bediensteten der Bahn angezeigt wird. Gleichzeitig kann insbesondere ein automatischer Nothalt der Anlage ausgelöst werden. Da die Ausstiegsstation 2 ohne Bedienung arbeiten kann, kann die Alarmauslösung auch anders organisiert sein. Es wird zuerst der Nothalt ausgelöst, gleichzeitig wird einer als Pikett agierenden Person/Mitarbeiter direkt, zum Beispiel auf einem Smartphone oder auf einem von der Person einsehbaren oder erreichbaren Bildschirm ein Bild von einer oder mehreren der Videokameras 30 dargestellt. Dabei kann auch eine Sprechverbindung zur Ausstiegsstation geschaltet werden. Die Gleitfläche 35 verhindert dann, dass ein den Bereich der Druckplatte 31 verlassender Ex-Fahrgast durch nachfolgende Fahrzeuge oder Füsse oder Ski von in diesen sitzenden Passagieren verletzt wird, weil er in deren Höhenbereich gelangt. Die Druckplatte 31 selber kann quer zur Fortbewegungsrichtung der Seilbahnfahrzeuge 3 abwärts geneigt sein, so dass auf dieses System fallende Fahrgäste seitlich entsprechend dem Pfeil 38 aus diesem Bereich in einen weiteren Ausgang 39 herausgeleitet werden, ggf. durch Wirkung der Schwerkraft einfach auf der dann rutschigen Druckplatte 31 abwärts rutschen. Dieser Ausgang 39 kann bereits ausserhalb des ersten Ausstiegsbereichs 11 liegen, so dass bei Feststellen der Präsenz eines herausgefallenen Fahrgasts dort ggf. auf einen Nothalt der Anlage verzichtet werden. Eine zumindest optische Kontrolle des Bereichs 11 durch einen Bediensteten auf verbleibende Gegenstände im Bereich 11 und ggf. eine Prüfung auf die Abwesenheit einer Verletzung bei dem herausgefallenen Fahrgast kann direkt oder über eine optische und akustische Verbindung mit diesem Fahrgast festgestellt werden.

Die Fig. 4 zeigt ein Kontrolleinheit 100 für die Steuerung der Seilbahnanlage in Bezug auf diese Sicherheitsaspekte. Sie ist dafür mit der herkömmlichen Steuereinheit 50 der Seilbahnanlage verbunden oder ist in dieser integriert (wie hier dargestellt). Die eine oder mehrere Videokameras 30 liefern Bilddaten, die von einer Auswerteeinheit 40 ausgewertet werden. Es handelt sich um Videodaten der Kameras 30, aus denen Bilder als eine Folge von aufeinander folgenden Bildern extrahiert werden. Die Steuereinheit ist für eine Objektdetektion ausgelegt, insbesondere für das Fahrzeug 3 der Seilbahnanlage, sei es ein Sessel und die Fahrgäste. In Bezug auf die Sessel als Fahrzeuge kann zusätzlich eine-Haubenstellungsdetektion und/oder Schliessbügeldetektion vorgesehen werden. Diese Statusinformationen können aber auch durch Elemente der Zwangsführung (Öffnung) dieser Objekte erhalten werden.

Bei den Fahrgästen kann eine Posenerkennung vorgesehen sein, um festzustellen, ob die Person(en) stehen oder eine fallende Haltung haben, welche auf einen anormalen Zustand hindeutet. Dazu kann eine Bewegungsdetektion vorgesehen sein, um die Bewegungsrichtung festzustellen, und dabei auch die entsprechende Geschwindigkeit. Fehlende Bewegung oder langsame Bewegung kann auch zu Sensorsignalen führen. Diese können auf einer niedrigeren Eskalationsschwelle zu einer akustischen Anzeige wie einer Sprachdurchsage mit einer Aufforderung zum Verlassen des zweiten Ausstiegsbereichs 12 verbunden sein.

In Fällen von anormalen Zuständen, die eine grössere Problematik beinhalten wie Stürzen wird dann eine Alarmfunktion ausgelöst. Die Posenhaltung wird in der Regel an der Haltung des menschlichen Skelettapparates festgelegt. Darüber hinaus können auch ein oder mehrere Nothalttaster 45 im oder ausserhalb des zweiten Ausstiegsbereichs 12 für die Fahrgäste selber oder Dritte vorgesehen sein.

Die Steuereinheit 50 der Seilbahnanlage erhält neben den von der Auswerteeinheit 40 der Videosignale und dem Nothalttaster 45 erhaltenen Signale auch die entsprechenden Signale der virtuellen Gitter 32, 33, 132, der Druckplatten 31, der seitlichen Fahrzeugbegrenzungsgatter 36, 136 als auch, sofern vorhanden, von Sensoren an den Zäunen 34. Diese Daten können im Zusammenhang mit Bilddaten ausgewertet werden.

Die Daten der Steuereinheit 50 der Überwachungsanlage werden an einen Signalübertrager 55 übertragen. Dieser Signalübertrager 55 kann ein Dienstraum mit Bildschirmen und ggf. eine Sprachverbindung zum Ausstiegsbereich sein, der in einer besetzten Station, einer Berg- oder Talstation der betreffenden Seilbahnanlage oder einer anderen Seilbahnanlage des Betreibers vorgesehen sein kann. In diesem Dienstraum hat es den Arbeitsplatz des Bediensteten, ggf. mit Blick auf einen direkt zu überwachenden Einstiegs- oder Ausstiegsbereich, einen oder mehreren Bildschirmen für die Seilbahnsteuerung und einer Gegensprecheinrichtung für die auf dem oder den Bildschirmen sichtbaren Ein-bzw. Ausstiegsbereichen, wobei diese Einheiten ein Bedienstetenanzeigegerät darstellen. Der Signalübertrager 55 kann auch einen Verbindungsaufbau als Pushnachricht mit einem Smartphone eines Bediensteten beinhalten. Unabhängig davon entscheidet die Steuereinheit 50 über eine Verlangsamung oder einen Nothalt der Anlage als solche; also unabhängig davon wie ein Bediensteter reagiert. Das Smartphone ist dann ein Bedienstetenanzeigegerät.

Ein Bildschirm kann durch die Sicherheitseinrichtung in dem Sinne angesteuert werden, dass sie einen Einstiegsbereich oder einen Ausstiegsbereich dann zeigt, wenn die Erfassungseinrichtung ein Problem erkannt hat. Der Bedienstete hat im Wesentlichen die Aufgabe, nach dem Auftreten von Störfällen die Anlage wieder in Betrieb zu setzen und die entsprechenden sicherheitsrelevanten Informationen zu einem solchen Störfall zu überprüfen. Hiert hat der Bedienstete dann nicht eine Fülle von Einstiegs- oder Ausstiegsbereichen in einer Videowand, sondern wird durch die Sicherheitseinrichtung auf einen Problemfall mit den entsprechenden Videoinformationen hingewiesen.

Die Sicherheitseinrichtung kann insbesondere vier Gefahrensituationen erkennen.
a.) Eine Person, ein Dritter oder ein nicht richtig ausgestiegener Fahrgast, findet sich in einem zweiten Ausstiegsbereich 12 oder immer noch in einem ersten Ausstiegsbereich 11 und nicht bereits im Bereich 39, während ein Fahrzeug einfährt.
b.) Eine unbefugte Person bewegt sich in einen ersten oder zweiten Ausstiegsbereich 11 bzw. 12 hinein, entweder über einen Zaun 34, durch das virtuelle Ausstiegsgatter 33 etc.
c.) Ein Fahrgast fällt in einem zweiten Ausstiegsbereich 12 um.
d.) Eine Person, ein Dritter oder ein nicht richtig ausgestiegener Fahrgast, findet sich im Einfahrtsbereich 13 der Station, während ein Fahrzeug einfährt.

Die Gefahrenfälle können auch detektiert werden, auch wenn kein Fahrzeug gerade einfährt; die dann zu treffenden Massnahmen können weniger stark eingreifend sein.

Im Falle der Anwendung der Erfindung auf einen Einstiegsbereich 19 können die Merkmale des zweiten Ausstiegsbereichs 12 entsprechend angewendet werden. Hier wird der Einstiegsbereich 19 als Bereich jenseits der Gatter 136 angesehen. Der besagte Einstiegsbereich 19 kann genauso überwacht werden wie der zweite Ausstiegsbereich 12.

Zu den Sicherheitsfunktionen der Anlage gehört die Sicherstellung der "richtigen" Kameraperspektive, was durch Überprüfen des Vergleichs mit einem Testbild oder einem im Vorhinein definierten sich wenig verändernden Bildausschnitt geschehen kann. Auch ist sicherzustellen, dass die Bilder tatsächlich extrahierte Bilder eines Videos sind, was dadurch geschehen kann, dass verlangt wird, dass sich im Rahmen einer Abfolge von einfahrenden Fahrzeugen Pixelwerte des Bildes ändern, dass also eine Bewegung mindestens eines Gegenstandes im Erfassungsbereich detektiert wird. Ferner kann die Funktion der Erfassungsanlage auch durch einen Abgleich von verschiedenen Sensoren verbessert werden, die auch unterschiedliche Kameraperspektiven beinhalten können.

### BEZUGSZEICHENLISTE

| | | | |
|---|---|---|---|
| 1 | Einstiegsstation | | Zaun |
| 2 | Ausstiegsstation | 35 | Gleitfläche |
| 3 | Fahrzeug | 36 | seitliches Fahrzeugbegrenzungsgatter (Einfahrt Fahrzeug) |
| 5 | Sitzbereich | | |
| 6 | Haube | | |
| 11 | erster Ausstiegsbereich | 37 | Ausstiegsgleiten |
| 12 | zweiter Ausstiegsbereich | 38 | Ausstiegsrichtung |
| 13 | Auskuppelbereich | 39 | Ausgang |
| 14 | Sesselbügelentriegelungskante | 40 | Auswerteeinheit Gefahrenerkennung |
| 15 | Ausstiegkante | 45 | Nothalttaster |
| 19 | Einstiegsbereich | 50 | Steuereinheit der Seilbahnanlage |
| 30 | Videokamera | | |
| 31 | Druckplatte | 55 | Signalübertrager |
| 32 | virtuelles Gitter / Lichtschrankengitter (Einfahrt Fahrzeug) | 100 | Kontrolleinheit |
| | | 132 | virtuelles Gitter / Lichtschrankengitter (Ausfahrt Fahrzeug) |
| 33 | virtuelles Ausgangsgitter / Lichtschrankengitter (Ausgang Passagiere) | | |
| | | 136 | seitliches Fahrzeugbegrenzungsgatter (Ausfahrt Fahrzeug) |
| 34 | physische Zugangssperre / | | |

## Patentansprüche

1. Seilbahnanlage für Personen mit :
- einer Einstiegsstation (1) und einer Ausstiegsstation (2) für Personen als Passagiere,
- einer Vielzahl von Fahrzeugen (3), die für die Bewegung zwischen der Einstiegsstation (1) und der Ausstiegsstation (2) auf einem Zugseil montiert sind, wobei die Fahrzeuge (3) so angeordnet sind, dass sie sich entlang einer Schleife bewegen, die durch die Einstiegsstation (1) und die Ausstiegsstation (2) verläuft, wobei jedes Fahrzeug (3) einen Sitzbereich (5) für mindestens einen Passagier umfasst,
- elektronischen Passagiererfassungsmitteln (30, 31, 32, 33) für die Erfassung der Anwesenheit eines im Fahrzeug (3) befindlichen Passagiers,
- einer oder mehreren Kameras (30), die zur Aufnahme von Bildern von mindestens einem vorbestimmten Ausstiegsbereich (12) vorgesehen sind,
- einem Bedienstetenanzeigegerät, und
- einer Gefahrenerkennungsauswerteeinheit (50), welche mit der oder den Kameras (30) zum Erhalt von Bilddaten verbunden ist und konfiguriert ist, so dass durch sie durch Auswertung von aufeinanderfolgenden Bilddaten der Kameras (30) die Präsenz eines oder mehrerer Personen in einem vorbestimmten Ausstiegsbereich (12) feststellbar ist, und bei einer solchen Präsenz einer Person in einem vorbestimmten Abschnitt des Ausstiegsbereichs (12) ein Notverlangsamungs- oder Nothalt-Signal erzeugbar und an die Motorsteuerung der Seilbahnanlage für die Umsetzung des besagten Signals für die Bewegung der Fahrzeuge (3) übermittelbar ist, wenn ein Fahrzeug (3) in den Ausstiegsbereich (12) einfährt oder sich in einem vorbestimmten Abstand von einer solchen Einfahrt befindet, und zudem Bilder der Kameras (30) über einen Signalübertrager (55) an das Bedienstetenanzeigegerät übertragbar sind,
**gekennzeichnet durch**
- ein virtuelles Einfahrtsfahrzeuggitter (32), welches quer zur Einfahrtsbewegung eines Fahrzeugs (3) an einer Ausstiegskante (15) des Ausstiegsbereichs (12) für eine Detektion eines in seine Überwachungsebene eintretenden Gegenstandes oder Person vorgesehen ist, mit Sensoren, die den Eintritt des Gegenstandes oder der Person detektieren können,
- wobei die Gefahrenerkennungsauswerteeinheit (50) zudem mit dem virtuellen Einfahrtsfahrzeuggitter (32) zum Erhalt von Sensordaten verbunden ist und konfiguriert ist, so dass durch sie das Notverlangsamungs- oder Nothalt-Signal auch dann erzeugbar und an die Motorsteuerung der Seilbahnanlage für die Umsetzung des besagten Signals für die Bewegung der Fahrzeuge (3) übermittelbar ist, wenn ausserhalb einer Durchfahrt eines Fahrzeugs durch das virtuelle Einfahrtsfahrzeuggitter (32) ein in dessen Überwachungsebene eintretender Gegenstand oder Person feststellbar ist und ein Fahrzeug (3) in den Ausstiegsbereich (12) einfährt oder sich in einem vorbestimmten Abstand von einer solchen Einfahrt befindet.

2. Seilbahnanlage nach Anspruch 1, bei der die Gefahrenerkennungsauswerteeinheit (50) konfiguriert ist, so dass durch Auswertung von aufeinanderfolgenden Bilddaten der Kameras ein Sturz einer in den Bilddaten detektierten Person in dem vorbestimmten Ausstiegsbereich (12) feststellbar ist, auf Grund dessen das Notverlangsamungs- oder Nothalt-Signal erzeugbar ist.

3. Seilbahnanlage nach Anspruch 1 oder 2, bei der die Gefahrenerkennungsauswerteeinheit (50) konfiguriert ist, so dass durch Auswertung von aufeinanderfolgenden Bilddaten der Kameras die Bewegung einer Person in Richtung des Fahrweges der Fahrzeuge (3) feststellbar ist, auf Grund dessen das Notverlangsamungs- oder Nothalt-Signal erzeugbar ist.

4. Seilbahnanlage nach einem der Ansprüche 1 bis 3, wobei der Umfangsrand des Ausstiegsbereichs (12) vorzugsweise vollständig geschlossen ist durch mindestens eines der weiteren Elemente aus der Gruppe umfassend:
- eine oder mehrere physische Zugangssperren (34) mit und/oder ohne Erfassungssensoren,
- ein virtuelles Passagierausgangsgitter (33), und
- ein virtuelles Ausfahrtsfahrzeuggitter (132),
wobei dieses oder diese weiteren Elemente, sofern mit Erfassungssensoren versehen, mit der Gefahrenerkennungsauswerteeinheit (50) verbunden sind, so dass bei Feststellen des Zutritts eines Nicht-Passagiers in den Ausstiegsbereich (12) das besagte Notverlangsamungs- oder Nothalt-Signal auslösbar ist.

5. Seilbahnanlage nach Anspruch 4, wobei dem virtuellen Einfahrtsfahrzeuggitter (32) und, sofern vorhanden, dem virtuellen Ausfahrtsfahrzeuggitter (132) seitliche Fahrzeugbegrenzungsgatter (36, 136) zugeordnet sind, wobei diese seitliche Fahrzeugbegrenzungsgatter (36, 136) mit der Gefahrenerkennungsauswerteeinheit (50) verbunden sind, so dass bei Feststellen des Zutritts eines Nicht-Passagiers in den Ausstiegsbereich (12) bei Auslösen durch Berührung oder Verschwenkbewegung der Gatter das besagte Notverlangsamungs- oder Nothalt-Signal auslösbar ist.

6. Seilbahnanlage nach einem der Ansprüche 1 bis 5, wobei angrenzend an den Ausstiegsbereich (12) entgegen der Fahrzeugbewegungsrichtung jenseits einer Ausstiegkante (15) ein Vor-Ausstiegsbereich (11) vorgesehen ist, der über einen gegenüber dem Ausstiegsbereich (12) tiefer liegende und mit mindestens einer Druckplatte (31) versehene Fläche verfügt, die mit einer geneigten Gleitfläche (35) mit der Ausstiegskante (15) verbunden ist, wobei die Druckplatte(n) (31) mit der Gefahrenerkennungsauswerteeinheit (50) verbunden sind, so dass bei Feststellen des Aufenthalts einer Person auf der Druckplatte (31), ggf. verzögert erst bei Einfahrt eines weiteren Fahrzeugs (3), das besagte Notverlangsamungs- oder Nothalt-Signal auslösbar ist.

7. Seilbahnanlage nach Anspruch 6, wobei die mit der/den Druckplatte(n) (31) versehene Fläche quer zur Fahrtrichtung zu einer seitlichen Ausgangsfläche (39) nach unten geneigt ist, um auf den Druckplatte(n) (31) befindlichen Personen einen der Schwerkraft folgenden Ausgangsweg (38) aus dem Vor-Ausstiegsbereich (11) zu ermöglichen.

8. Seilbahnanlage nach einem der Ansprüche 1 bis 6, wobei das Bedienstetenanzeigegerät eines oder mehrere Elemente aus der Gruppe umfasst: ein Smartphone eines Bediensteten mit einer Steuerungs-App für die Seilbahnanlage, und einen Bildschirm und Gegensprechanlage in einem Dienstraum der Seilbahnanlage mit Steuerelementen für die Seilbahnanlage.

9. Seilbahnanlage nach einem der Ansprüche 1 bis 8, wobei die Einstiegsstation (1) eine Talstation ist und die Ausstiegsstation (2) eine Mittelstation oder eine Bergstation ist, oder wobei die Einstiegsstation (1) eine Bergstation ist und die Ausstiegsstation (2) eine Mittelstation oder eine Talstation ist, oder wobei die Einstiegsstation (1) eine Mittelstation ist und die Ausstiegsstation (2) entweder eine Talstation oder eine Bergstation ist.

10. Seilbahnanlage für Personen mit :
- einer Einstiegsstation (1) und einer Ausstiegsstation (2) für Personen als Passagiere,
- einer Vielzahl von Fahrzeugen (3), die für die Bewegung zwischen der Einstiegsstation (1) und der Ausstiegsstation (2) auf einem Zugseil montiert sind, wobei die Fahrzeuge (3) so angeordnet sind, dass sie sich entlang einer Schleife bewegen, die durch die Einstiegsstation (1) und die Ausstiegsstation (2) verläuft, wobei jedes Fahrzeug (3) einen Sitzbereich (5) für mindestens einen Passagier umfasst,
- elektronischen Passagiererfassungsmittel (30, 31, 32, 33) für die Erfassung der Anwesenheit eines im Fahrzeug (3) befindlichen Passagiers,
- einer oder mehreren Kameras (30), die zur Aufnahme von Bildern von einem vorbestimmten Direkt-Einstiegsbereich (19) vorgesehen sind,
- einem Bedienstetenanzeigegerät, und
- einer Gefahrenerkennungsauswerteeinheit (50), welches mit der oder den Kameras (30) zum Erhalt von Bilddaten verbunden ist und konfiguriert ist, so dass durch sie durch Auswertung von aufeinanderfolgenden Bilddaten der Kameras (30) die Präsenz eines Passagiers im Direkt-Einstiegsbereich (19) feststellbar ist und bei einer solchen Präsenz ein Notverlangsamungs- oder Nothalt-Signal erzeugbar ist und an die Motorsteuerung der Seilbahnanlage für die Umsetzung des besagten Signals für die Bewegung der Fahrzeuge (3) übermittelbar ist, wenn das Fahrzeug (3) des einsteigenden Passagiers den Direkt-Einstiegsbereich (19) verlassen und ein weiteres Fahrzeug (3) in den Einstiegsbereich (12) einfährt oder sich in einem vorbestimmten Abstand von einer solchen Einfahrt befindet, und zudem Bilder der Kameras (30) über einen Signalübertrager (55) an ein Bedienstetenanzeigegerät übertragbar sind,
**gekennzeichnet durch**
- ein virtuelles Einfahrtsfahrzeuggitter (132), welches quer zur Einfahrtsbewegung eines Fahrzeugs (3) an einer Einstiegskante des Direkt-Einstiegsbereichs (19) für eine Detektion eines in seine Überwachungsebene eintretenden Gegenstandes oder Person vorgesehen ist, mit Sensoren, die den Eintritt des Gegenstandes oder der Person detektieren können,
- wobei die Gefahrenerkennungsauswerteeinheit (50) zudem mit dem virtuellen Einfahrtsfahrzeuggitter (132) zum Erhalt von Sensordaten verbunden ist und konfiguriert ist, so dass durch sie das Notverlangsamungs- oder Nothalt-Signal auch dann erzeugbar und an die Motorsteuerung der Seilbahnanlage für die Umsetzung des besagten Signals für die Bewegung der Fahrzeuge (3) übermittelbar ist, wenn ausserhalb einer Durchfahrt eines Fahrzeugs durch das virtuelle Einfahrtsfahrzeuggitter (132) ein in dessen Überwachungsebene eintretender Gegenstand oder Person feststellbar ist und das Fahrzeug (3) des einsteigenden Passagiers den Direkt-Einstiegsbereich (19) verlassen und ein weiteres Fahrzeug (3) in den Einstiegsbereich (12) einfährt oder sich in einem vorbestimmten Abstand von einer solchen Einfahrt befindet.

11. Seilbahnanlage nach Anspruch 10, wobei die Einstiegsstation (1) eine Talstation ist und die Ausstiegsstation (2) eine Mittelstation oder eine Bergstation ist, oder wobei die Einstiegsstation (1) eine Bergstation ist und die Ausstiegsstation (2) eine Mittelstation oder eine Talstation ist, oder wobei die Einstiegsstation (1) eine Mittelstation ist und die Ausstiegsstation (2) entweder eine Talstation oder eine Bergstation ist.

12. Seilbahnanlage nach einem der Ansprüche 1 bis 11, wobei die Fahrzeuge (3) der Seilbahnanlage aus der Gruppe umfassend Sessel, Sessel mit Sitzbügelverriegelung und Sessel mit Hauben und Sitzbügelverriegelung sind.

13. Seilbahnanlage nach einem der vorhergehenden Ansprüche, wobei das virtuelle Einfahrtsfahrzeuggitter (132) eine Lichtschranke aufweist, die mit sichtbarem oder IR-Licht arbeitet und auf hindurchtretende Personen oder in diese Schranken ragende oder eingebrachte Gegenstände reagiert.

## Claims

1. Cable car system for passengers comprising:
- a boarding station (1) and an exit station (2) for persons as passengers,
- a plurality of vehicles (3) mounted on a conveying rope for movement between the boarding station (1) and the exit station (2), wherein the vehicles (3) are arranged to move along a loop extending through the boarding station (1) and the exit station (2), wherein each vehicle (3) comprises a seating area (5) for at least one passenger,
- electronic passenger detection means (30, 31, 32, 33) for detecting the presence of a passenger in the vehicle (3),
- one or more cameras (30) provided to capture images of at least one predetermined exit area (12),
- an operator display device, and
- a hazard detection evaluation unit (50) which is connected to the camera or cameras (30) for receiving image data and is configured, by evaluating successive image data from the cameras (30), to detect the presence of one or more persons in a predetermined exit area (12), and, in the event of such a person's presence in a predetermined section of the exit area (12), to generate an emergency slowdown signal or emergency stop signal and to transmit it to the motor controller of the cable car system for the implementation of said signal for the movement of the vehicles (3) when a vehicle (3) enters the exit area (12) or is at a predetermined distance from such an entry, and furthermore, to transmit images from the cameras (30) via a signal transmitter (55) to the operator display device,
**characterised by**
- a virtual vehicle entry grid (32), which is provided transversely to the entry movement of a vehicle (3) at an exit edge (15) of the exit area (12) for detecting an object or person entering its monitoring plane, with sensors capable of detecting the entry of the object or person,
wherein the hazard detection evaluation unit (50) is also connected to the virtual vehicle entry grid (32) for receiving sensor data and is configured to generate the emergency slowdown signal or emergency stop signal and transmit it to the motor controller of the cable car system for the implementation of said signal for the movement of the vehicles (3) even if, outside a vehicle's passage through the virtual vehicle entry grid (32), an object or person entering its monitoring plane is detected and a vehicle (3) is entering the exit area (12) or is located at a predetermined distance from such an entry.

2. A cable car system according to claim 1, wherein the hazard detection evaluation unit (50) is configured such that, by evaluating successive image data from the cameras, a fall of a person detected in the image data within the predetermined exit area (12) can be detected, on the basis of which the emergency slowdown signal or emergency stop signal can be generated.

3. A cable car system according to claim 1 or 2,wherein the hazard detection evaluation unit (50) is configured such that, by evaluating successive image data from the cameras, the movement of a person towards the travel path of the vehicles (3) can be detected, on the basis of which the emergency slowdown signal or emergency stop signal can be generated.

4. A cable car system according to any one of claims 1 to 3, wherein the peripheral edge of the exit area (12) is preferably completely enclosed by at least one of the further elements from the group comprising:
- one or more physical access barriers (34) with and/or without detection sensors,
- a virtual passenger exit grid (33), and
- a virtual vehicle exit grid (132),
wherein this or these further elements, insofar as they are provided with detection sensors, are connected to the hazard detection evaluation unit (50) so that, upon detection of a non-passenger entering the exit area (12), the said emergency slowdown signal or emergency stop signal can be triggered.

5. A cable car system according to claim 4, wherein lateral vehicle boundary gates (36, 136) are associated with the virtual vehicle entry grid (32) and, if present, the virtual vehicle exit grid (132), wherein these lateral vehicle boundary gates (36, 136) are connected to the hazard detection evaluation unit (50), so that upon detection of a non-passenger entering the exit area (12), the said emergency slowdown signal or emergency stop signal can be triggered by contact with or the pivoting movement of the gates.

6. A cable car system according to any one of claims 1 to 5, wherein, adjacent to the exit area (12) opposite the vehicle movement direction, beyond an exit edge (15), a pre-exit area (11) is provided which has a surface located lower than the exit area (12) and which is provided with at least one pressure plate (31) connected to the exit edge (15) via an inclined sliding surface (35), wherein the pressure plate(s) (31) are connected to the hazard detection evaluation unit (50) so that, upon detection of the presence of a person on the pressure plate (31), the said emergency slowdown signal or emergency stop signal can, if necessary with a delay only upon the entry of another vehicle (3), be triggered.

7. Cable car system according to claim 6, wherein the surface provided with the pressure plate(s) (31) is inclined downwards transversely to the direction of travel towards a lateral exit surface (39) in order to provide persons present on the pressure plate(s) (31) with a gravity-assisted exit path (38) out of the pre-exit area (11).

8. A cable car system according to any one of claims 1 to 6, wherein the operator display device comprises one or more elements from the group comprising: an operator's smartphone with a control app for the cable car system, and a screen and intercom system in a service room of the cable car system with control elements for the cable car system.

9. A cable car system according to any one of claims 1 to 8, wherein the boarding station (1) is a valley station and the exit station (2) is an intermediate station or a mountain station, or wherein the boarding station (1) is a mountain station and the exit station (2) is an intermediate station or a valley station, or wherein the boarding station (1) is an intermediate station and the exit station (2) is either a valley station or a mountain station.

10. A cable car system for passengers comprising:
- a boarding station (1) and an exit station (2) for persons as passengers,
- a plurality of vehicles (3) mounted on a conveying rope for movement between the boarding station (1) and the exit station (2), wherein the vehicles (3) are arranged to move along a loop extending through the boarding station (1) and the exit station (2), wherein each vehicle (3) comprises a seating area (5) for at least one passenger,
- electronic passenger detection means (30, 31, 32, 33) for detecting the presence of a passenger in the vehicle (3),
- one or more cameras (30) provided to capture images of a predetermined direct boarding area (19),
- an operator display device, and
- a hazard detection evaluation unit (50), which is connected to the camera or cameras (30) for receiving image data and is configured, by evaluating successive image data from the cameras (30), to detect the presence of a passenger in the direct boarding area (19) and, in the event of such a presence, to generate an emergency slowdown signal or emergency stop signal and to transmit it to the motor controller of the cable car system for the implementation of said signal for the movement of the vehicles (3), when the vehicle (3) of the boarding passenger leaves the direct boarding area (19) and another vehicle (3) enters the boarding area (12) or is at a predetermined distance from such an entry, and furthermore, to transmit images from the cameras (30) via a signal transmitter (55) to an operator display device,
**characterised by**
- a virtual vehicle entry grid (132) which is provided transversely to the entry movement of a vehicle (3) at a boarding edge of the direct boarding area (19) for detecting an object or person entering its monitoring plane, with sensors capable of detecting the entry of the object or person,
wherein the hazard detection evaluation unit (50) is also connected to the virtual vehicle entry grid (132) for receiving sensor data and is configured to generate the emergency slowdown signal or emergency stop signal and transmit it to the motor controller of the cable car system for the implementation of said signal for the movement of the vehicles (3) even if, outside a vehicle's passage through the virtual vehicle entry grid (132), an object or person entering its monitoring plane is detected and the vehicle (3) of the boarding passenger leaves the direct boarding area (19) and another vehicle (3) is entering the boarding area (12) or is located at a predetermined distance from such an entry.

11. A cable car system according to claim 10, wherein the boarding station (1) is a valley station and the exit station (2) is an intermediate station or a mountain station, or wherein the boarding station (1) is a mountain station and the exit station (2) is an intermediate station or a valley station, or wherein the boarding station (1) is an intermediate station and the exit station (2) is either a valley station or a mountain station.

12. A cable car system according to any one of claims 1 to 11, wherein the vehicles (3) of the cable car system are from the group comprising chairs, chairs with seat-bar locks, and chairs with hoods and seat-bar locks.

13. A cable car system according to any one of the preceding claims, wherein the virtual vehicle entry grid (132) comprises a light barrier operating with visible or IR light and reacting to persons passing through or objects protruding into or being introduced into said barriers.

## Revendications

1. Installation de transport par câble pour personnes comprenant :
- une station d'embarquement (1) et une station de débarquement (2) pour des personnes en tant que passagers,
- une pluralité de véhicules (3), qui sont montés sur un câble tracteur pour le déplacement entre la station d'embarquement (1) et la station de débarquement (2), les véhicules (3) étant agencés de manière à se déplacer le long d'une boucle passant par la station d'embarquement (1) et la station de débarquement (2), chaque véhicule (3) comprenant une zone de sièges (5) pour au moins un passager,
- des moyens électroniques de détection de passagers (30, 31, 32, 33) pour la détection de la présence d'un passager se trouvant dans le véhicule (3),
- une ou plusieurs caméras (30), prévues pour enregistrer des images d'au moins une zone de débarquement prédéterminée (12),
- un dispositif d'affichage pour l'opérateur, et
- une unité d'évaluation de détection de danger (50), qui est reliée à la ou aux caméras (30) pour recevoir des données d'image et qui est configurée de telle sorte qu'elle puisse détecter, par l'analyse de données d'image successives provenant des caméras (30), la présence d'une ou plusieurs personnes dans une zone de débarquement prédéterminée (12), et, en cas d'une telle présence d'une personne dans une section prédéterminée de la zone de débarquement (12), un signal de ralentissement d'urgence ou d'arrêt d'urgence puisse être généré et transmis à la commande du moteur de l'installation de transport par câble pour la mise en oeuvre dudit signal pour le déplacement des véhicules (3), lorsqu'un véhicule (3) entre dans la zone de débarquement (12) ou se trouve à une distance prédéterminée d'une telle entrée, et en outre, des images des caméras (30) puissent être transmises via un transmetteur de signaux (55) à l'appareil d'affichage pour l'opérateur,
**caractérisé en ce que**
- une grille virtuelle d'entrée de véhicules (32), qui est prévue transversalement au mouvement d'entrée d'un véhicule (3) au niveau d'un bord de débarquement (15) de la zone de débarquement (12) pour la détection d'un objet ou d'une personne pénétrant dans son plan de surveillance, avec des capteurs capables de détecter la pénétration de l'objet ou de la personne,
- **en ce que** l'unité d'évaluation de détection de danger (50) est en outre reliée à la grille virtuelle d'entrée de véhicules (32) pour recevoir des données de capteurs et est configurée de telle sorte qu'elle puisse générer le signal de ralentissement d'urgence ou d'arrêt d'urgence et le transmettre à la commande du moteur de l'installation de transport par câble pour la mise en oeuvre dudit signal pour le déplacement des véhicules (3), même lorsqu'un objet ou une personne pénétrant dans son plan de surveillance est détecté en dehors d'un passage d'un véhicule à travers la grille virtuelle d'entrée des véhicules (32) et qu'un véhicule (3) entre dans la zone de débarquement (12) ou se trouve à une distance prédéterminée d'une telle entrée.

2. Installation de transport par câble selon la revendication 1, dans laquelle l'unité d'évaluation de détection des danger (50) est configurée de telle sorte que, par l'analyse de données d'images successives des caméras, une chute d'une personne détectée dans les données d'images dans la zone de débarquement prédéterminée (12) puisse être détectée, sur la base de quoi le signal de ralentissement d'urgence ou d'arrêt d'urgence peut être généré.

3. Installation de transport par câble selon la revendication 1 ou 2, dans laquelle l'unité d'évaluation de détection de danger (50) est configurée de telle sorte que, par l'évaluation de données d'images successives des caméras, le mouvement d'une personne en direction de la voie de circulation des véhicules (3) puisse être détecté, sur la base de quoi le signal de ralentissement d'urgence ou d'arrêt d'urgence peut être généré.

4. Installation de transport par câble selon l'une des revendications 1 à 3, dans laquelle le bord périphérique de la zone de débarquement (12) est de préférence entièrement fermé par au moins l'un des autres éléments du groupe comprenant :
- une ou plusieurs barrières d'accès physiques (34) avec et/ou sans capteurs de détection,
- une grille de sortie virtuelle pour les passagers (33), et
- une grille virtuelle de sortie des véhicules (132),
cet ou ces éléments supplémentaires, s'ils sont équipés de capteurs de détection, étant reliés à l'unité d'évaluation de détection de danger (50), de sorte que, en cas de détection de l'accès d'un non-passager à la zone de débarquement (12), ledit signal de ralentissement d'urgence ou d'arrêt d'urgence puisse être déclenché.

5. Installation de transport par câble selon la revendication 4, dans laquelle des barrières latérales de délimitation des véhicules (36, 136) sont associées à la grille virtuelle d'entrée des véhicules (32) et, le cas échéant, à la grille virtuelle de sortie des véhicules (132), ces barrières latérales de délimitation des véhicules (36, 136) étant reliées à l'unité d'évaluation de détection de danger (50), de sorte que, lorsque l'entrée d'un non-passager est détectée dans la zone de débarquement (12) suite au déclenchement par contact ou par mouvement de pivotement des barrières, ledit signal de ralentissement d'urgence ou d'arrêt d'urgence peut être déclenché.

6. Installation de transport par câble selon l'une des revendications 1 à 5, dans laquelle, à proximité de la zone de débarquement (12), dans le sens opposé au mouvement du véhicule, au-delà d'un bord de débarquement (15), une zone de pré-débarquement (11) est prévue, qui comporte une surface située plus bas que la zone de débarquement (12) et munie d'au moins une plaque de pression (31) qui est reliée au bord de débarquement (15) par une surface de glissement inclinée (35), la ou les plaques de pression (31) étant reliées à l'unité d'évaluation de détection de danger (50), de sorte que, en cas de détection de la présence d'une personne sur la plaque de pression (31), ledit signal de ralentissement d'urgence ou d'arrêt d'urgence ne puisse être déclenché avec un retard, éventuellement seulement au moment de l'entrée d'un autre véhicule (3).

7. Installation de transport par câble selon la revendication 6, dans laquelle la surface pourvue de la ou des plaques de pression (31) est inclinée vers le bas, transversalement au sens de la marche, vers une surface de sortie latérale (39), afin de permettre aux personnes se trouvant sur la ou les plaques de pression (31) de suivre un chemin de sortie (38) obéissant à la force de gravité depuis la zone de pré-débarquement (11).

8. Installation de transport par câble selon l'une des revendications 1 à 6, dans laquelle le dispositif d'affichage pour l'opérateur comprend un ou plusieurs éléments du groupe : un smartphone d'un opérateur équipé d'une application de commande pour l'installation de transport par câble, et un écran et un interphone dans un local de service de l'installation de transport par câble avec des éléments de commande pour l'installation de transport par câble.

9. Installation de transport par câble selon l'une des revendications 1 à 8, dans laquelle la station d'embarquement (1) est une station aval et la station de débarquement (2) est une station intermédiaire ou une station amont, ou dans laquelle la station d'embarquement (1) est une station amont et la station de débarquement (2) est une station intermédiaire ou une station aval, ou dans laquelle la station d'embarquement (1) est une station intermédiaire et la station de sortie (2) est soit une station aval, soit une station amont.

10. Installation de transport par câble pour personnes comprenant :
- une station d'embarquement (1) et une station de débarquement (2) pour des personnes en tant que passagers,
- une pluralité de véhicules (3) qui sont montés sur un câble tracteur pour le déplacement entre la station d'embarquement (1) et la station de débarquement (2), les véhicules (3) étant agencés de manière à se déplacer le long d'une boucle passant par la station d'embarquement (1) et la station de sortie (2), chaque véhicule (3) comprenant une zone de sièges (5) pour au moins un passager,
- des moyens électroniques de détection de passagers (30, 31, 32, 33) pour la détection de la présence d'un passager à l'intérieur du véhicule (3),
- une ou plusieurs caméras (30), prévues pour enregistrer des images d'une zone d'embarquement direct prédéterminée (19),
- un dispositif d'affichage pour l'opérateur, et
- une unité d'évaluation de détection de danger (50), qui est reliée à la ou aux caméras (30) pour recevoir des données d'image et qui est configurée de telle sorte qu'elle puisse détecter, par l'analyse de données d'image successives provenant des caméras (30), la présence d'un passager dans la zone d'embarquement direct (19) et, en cas d'une telle présence, un signal de ralentissement d'urgence ou d'arrêt d'urgence puisse être généré et transmis à la commande du moteur de l'installation de transport par câble pour la mise en œuvre dudit signal en vue du déplacement des véhicules (3), lorsque le véhicule (3) du passager en cours d'embarquement quitte la zone d'embarquement direct (19) et qu'un autre véhicule (3) entre dans la zone d'embarquement (12) ou se trouve à une distance prédéterminée d'une telle entrée, et en outre, des images des caméras (30) peuvent être transmises via un transmetteur de signaux (55) à un dispositif d'affichage pour l'opérateur,
**caractérisé en ce que**
- une grille virtuelle d'entrée de véhicules (132), qui est prévue transversalement au mouvement d'entrée d'un véhicule (3) au niveau d'un bord d'embarquement de la zone d'embarquement direct (19) pour la détection d'un objet ou d'une personne pénétrant dans son plan de surveillance, avec des capteurs capables de détecter l'entrée de l'objet ou de la personne,
- **en ce que** l'unité d'évaluation de détection de danger (50) est en outre reliée à la grille virtuelle de véhicules d'entrée (132) pour recevoir des données de capteurs et est configurée de telle sorte que, grâce à elle, le signal de ralentissement d'urgence ou d'arrêt d'urgence puisse être généré et transmis à la commande du moteur de l'installation de téléphérique pour la mise en œuvre dudit signal pour le mouvement des véhicules (3), même lorsque, en dehors du passage d'un véhicule à travers la grille virtuelle d'entrée de véhicules (132), un objet ou une personne pénétrant dans son plan de surveillance est détecté et le véhicule (3) du passager qui embarque quitte la zone d'embarquement direct (19) et qu'un autre véhicule (3) entre dans la zone d'embarquement (12) ou se trouve à une distance prédéterminée d'une telle entrée.

11. Installation de transport par câble selon la revendication 10, dans laquelle la station d'embarquement (1) est une station aval et la station de débarquement (2) est une station intermédiaire ou une station amont, ou dans laquelle la station d'embarquement (1) est une station amont et la station de débarquement (2) est une station intermédiaire ou une station aval, ou dans laquelle la station d'embarquement (1) est une station intermédiaire et la station de sortie (2) est soit une station aval, soit une station amont.

12. Installation de transport par câble selon l'une des revendications 1 à 11, dans laquelle les véhicules (3) de l'installation de transport par câble appartiennent au groupe comprenant des sièges, des sièges avec verrouillage par arceau et des sièges avec capot et verrouillage par arceau.

13. Installation de transport par câble selon l'une des revendications précédentes, dans laquelle la grille virtuelle d'entrée de véhicules (132) comporte une barrière lumineuse fonctionnant avec de la lumière visible ou infrarouge et réagissant aux personnes qui la traversent ou aux objets qui dépassent ou sont introduits dans cette barrière.
